# FASCICULE DE BREVET EUROPEEN

(11) **EP 0 379 438 B1**
(45) Date de publication et mention de la délivrance du brevet: **03.11.1993**
(21) Numéro de dépôt: 90400150.0
(22) Date de dépôt: 19.01.1990
(51) Int. Cl.: A45C 5/12

(54) **Dispositif d'accrochage pour sangles de valise**
Vorrichtung zum Anhaken von Kofferbändern
Hooking device for suitcase straps

(30) Priorité: 20.01.1989 FR 8900642
(43) Date de publication de la demande: 25.07.1990
(73) Titulaire: DELSEY, Société Anonyme dite:, F-93012 Bobigny Cédex (FR)
(72) Inventeur: Seynhaeve, André, F-60300 Senlis (FR)
(74) Mandataire: Loyer, Bertrand

(56) Documents cités:
- FR-A- 725 572
- US-A- 1 496 498
- US-A- 1 704 114

## Description

La présente invention concerne les bagages et plus précisément les sangles que ceux-ci comportent afin de maintenir les objets transportés convenablement rangés lors du portage du bagage. De tels sangles sont généralement solidarisées par exemple par des coutures, des rivetages ou par collage en des points de la paroi périphérique généralement proches du fond du bagage.

Le problème qui se pose alors est que lorsque l'on a rempli le bagage, les sangles une fois attachées appuient sur les vêtements et tassent ceux-ci pour donner à l'empilement une forme de pyramide tronquée.

On a déjà essayé de solidariser lesdites sangles à distance du fond du bagage mais on résoud mal le problème des vêtements tassés lorsqu'ils sont nombreux et de plus on crée un nouveau problème : on ne maintient pas en place les objets lorsqu'ils sont peu nombreux.

Les points d'accrochage pourront être des crochets indépendants mais feront de manière préférée partie d'une pièce unique qui sera positionnée sur la paroi périphérique perpendiculairement au fond du bagage.

L'utilisation de telles pièces permet de réduire considérablement le temps de montage du bagage puisqu'il y aura généralement quatre pièces à disposer, tandis que si l'on utilise des crochets séparés cela fera douze pièces disposer en respectant les écartements entre elles.

Les pièces seront obtenues de manière simple et économique par moulage d'une matière plastique de type polyoléfine présentant de bonnes caractéristiques mécaniques.

La présente invention sera mieux comprise à la lecture de la description qui va suivre en référence aux dessins dans lesquels :
La figure 1 montre un bagage selon l'invention;
La figure 2 représente une pièce permettant la mise en oeuvre de l'invention;
Les figures 3 à 5 représentent les différentes possibilités de mise en place d'une sangle.

On voit à la figure 1, un bagage 1 selon l'invention. Celui-ci est formé d'une coque 10 et d'un couvercle 11 rabattable. La coque 10 est, de manière habituelle, constituée d'un fond 12 et d'une paroi périphérique 13 sur laquelle sont fixées des sangles 14.

De manière connue, une sangle élastique 14 relie deux portions de la paroi périphérique parallèles ; ladite sangle peut être en deux parties reliées par un dispositif d'attache, tel que représenté, ou en une seule partie.

Il a également été proposé par le brevet US-A-1 704 114, qui correspond au préambule de la revendication 1 un agencement permettant de disposer les sangles à une hauteur variable par rapport au fond du bagage. A cet effet, les extrémités des sangles sont fixées sur des crochets et des pièces de fixation sont disposées sur les parois du bagage. Lesdites pièces de fixation présentent plusieurs points d'accrochage des crochets de sangles situés à des hauteurs différentes par rapport au fond du bagage afin que l'utilisateur puisse choisir la hauteur de fixation de la sangle en fonction du volume des objets transportés.

Une telle disposition s'avère d'une utilisation assez peu aisée car il est nécessaire de manipuler les crochets des sangles dans l'espace situé entre les objets transportés et la paroi ce qui peut amener à pincer lesdits objets.

La présente invention vise à proposer un bagage dont le réglage de la position des sangles par rapport au fond peut être fait de manière aisée.

A cet effet, il est proposé un bagage, du type comportant des sangles élastiques destinées au maintien des objets transportés, la distance desdites sangles par rapport au fond du bagage étant réglable, caractérisé en ce que chaque extrémité de sangle est fixée à la paroi du bagage sur une position d'ancrage d'une pièce de fixation, ladite pièce de fixation comportant également au moins un crochet muni d'une fente dans lequel on peut faire passer la sangle, de sorte que ladite sangle peut être tendue en travers du bagage soit directement à partir du point d'ancrage, soit en passant par l'un ou l'autre des crochets pour modifier sa position en hauteur par rapport au fond du bagage.

Selon l'invention, lesdites sangles sont accrochées sur des pièces 15 qui, tel que visible à la figure 2, comportent un point d'ancrage 17 et plusieurs crochets, tels que les crochets 16 et 18.

De manière préférée, les pièces 15 seront obtenues par moulage d'une matière plastique.

Dans l'exemple représenté, le point d'ancrage 17 est situé entre les crochets 16 et 18 et est constitué par un pontet fermé, tandis que les crochets 16 et 18 sont constitués par des pontets ouverts par des fentes 19. Chacune des sangles 14 est montée à ses extrémités par une boucle fermée 20 sur le crochet fermé 17 d'une pièce 15 solidarisée à la paroi périphérique 13 de la coque 10 perpendiculairement au fond 12 de ladite coque.

Les figures 3 à 5 montrent, sans compliquer le dessin par la représentation du bagage 1, l'accrochage d'une sangle 14 auxdites pièces 15.

Aux figures 1 et 3, on voit que lorsque l'on utilise la sangle 14 telle qu'elle est montée sur lesdites pièces 15, celle-ci s'étend parallèlement au fond 12 à peu près à mi-hauteur de la paroi périphérique 13.

Lorsque l'on a placé de nombreux vêtements dans le bagage 1, on fait passer la sangle 14 à travers la fente 19 que présente le crochet 18 comme visible à la figure 4. Ainsi, ladite sangle 14 quitte la paroi périphérique en un point beaucoup plus éloigné du fond 12 et on n'abîmera pas les vêtements. Lorsque, par contre, il n'y a que peu de choses à placer dans le bagage, la sangle 14 sera passée dans la fente 19 du crochet 16, figure 5, et s'étendra alors à peu de distance du fond 12. La portion de sangle comprise entre le crochet 17 et l'un des crochets 16 ou 18 est parallèle à la paroi périphérique et ne participe pas à l'action de ladite sangle.

On comprend alors que le bagage 1 selon l'invention est original en ce que pour chaque extrémité de sangle on a le choix entre plusieurs points d'accrochage.

On pourra bien entendu attacher chaque sangle à une hauteur déterminée par ce qu'elle doit maintenir, les sangles d'un même bagage étant alors à des distances du fond différentes.

L'invention prévoit dans un but de simplification et de réduction du temps de montage des pièces 15 portant les crochets 16, 17, 18 mais on ne sortirai pas du cadre de celle-ci si les crochets 16, 17, 18 étaient indépendants les uns des autres.

Les sangles 14 peuvent également ne pas être montées, tel que représenté, perpendiculairement aux portions parallèles de paroi périphérique qu'elles raccordent mais former une croix.

De même, elles pourraient, tel que connu, être globalement en forme de V en ayant leurs extrémités sur la même portion de paroi périphérique.

## Revendications

1. Bagage, du type comportant des sangles élastiques destinées au maintien des objets transportés, la distance desdites sangles par rapport au fond du bagage étant réglable, caractérisé en ce que chaque extrémité de sangle (14) est fixée à la paroi du bagage sur une position d'ancrage (17) d'une pièce de fixation (15), ladite pièce de fixation (15) comportant également au moins un crochet (16, 18) muni d'une fente (19) dans lequel on peut faire passer la sangle (14), de sorte que ladite sangle (14) peut être tendue en travers du bagage soit directement à partir du point d'ancrage (17), soit en passant par l'un ou l'autre des crochets (16, 18) pour modifier sa position en hauteur par rapport au fond du bagage.

2. Bagage selon la revendication 1, dans lequel la pièce de fixation comporte ledit point d'ancrage (17) et deux crochets à fente situés l'un au-dessous (16) et l'autre au-dessus (18) dudit point d'ancrage.

3. Bagage selon la revendication 1 ou 2, dans lequel le point d'ancrage est constitué par un pontet autour duquel la sangle (14) fait une boucle (20).

4. Bagage selon l'une des revendications 1 à 3, dans lequel les crochets sont constitués chacun par un pontet muni d'une fente (19) sur un de ses côtés.

## Patentansprüche

1. Gepäckbehältnis des Typs mit elastischen Bändern zum Halten transportierter Gegenstände, wobei der Abstand der besagten Bänder zum Boden des Gepäckbehältnisses einstellbar ist, **dadurch gekennzeichnet,** daß jedes Ende eines Bandes (14) an der Wand des Gepäckbehältnisses an einer Verankerungsstelle (17) eines Halterungsstücks (15) befestigt ist, das (15) auch wenigstens einen Haken (16,18) aufweist, der mit einem Schlitz (19) versehen ist, durch den man das Band (14) führen kann, so daß es (14) quer zum Gepäckbehältnis entweder unmittelbar ab dem Verankerungspunkt (17) oder mit Durchlaufen durch den einen oder den anderen der Haken (16,18) gespannt werden kann, um die Höhenlage des Bandes in bezug auf den Boden des Gepäckbehältnisses zu verändern.

2. Gepäckbehältnis nach Anspruch 1, bei dem das Halterungsstück den Verankerungspunkt (17) und zwei Haken mit einem Schlitz aufweist, deren einer unter (16) und deren anderer über (18) dem Verankerungspunkt liegt.

3. Gepäckbehältnis nach Anspruch 1 oder 2, bei dem der Verankerungspunkt aus einem Bügel gebildet ist, um den das Band (14) eine Schlaufe (20) ausbildet.

4. Gepäckbehältnis nach einem der Ansprüche 1 bis 3, bei dem jeder Haken aus einem Bügel gebildet ist, der an einer seiner Seiten mit einem Schlitz (19) versehen ist.

## Claims

1. Luggage, of the type having elastic straps intended to retain transported articles, the distance of the straps with respect to the bottom of the luggage being adjustable, characterised in that each strap end (14) is fixed to the wall of the luggage on an anchoring location (17) of a fixing component (15) said fixing component (15) also including at least one bracket (16, 18) provided with a slot (19) into which the strap (14) may be passed, so that the strap (14) can be stretched across the luggage either directly from the anchoring point (17), or by passing through one or other of the brackets (16, 18) in order to alter its height with respect to the bottom of the luggage.

2. Luggage according to Claim 1, in which the fixing component includes the anchoring point (17) and two slotted brackets, one of which (16) is situated below and the other (18) above the anchorage point.

3. Luggage according to Claim 1 or 2, in which the anchorage point is constituted by a connector bar around which the strap (14) forms a loop (20).

4. Luggage according to one of Claims 1 to 3, in which each bracket is constituted by a connector bar provided with a slot (16) at one of its sides.
